# EUROPÄISCHE PATENTSCHRIFT

(11) **EP 0 302 219 B1**
(45) Veröffentlichungstag und Bekanntmachung des Hinweises auf die Patenterteilung: **29.01.1992**
(21) Anmeldenummer: 88110344.4
(22) Anmeldetag: 29.06.1988
(51) Int. Cl.: D06B 23/28

(54) **Verfahren und Vorrichtung zur kontinuierlichen Nass-in-Nass-Behandlung**
Method and apparatus for the wet-on-wet treatment of textile materials
Procédé et installation de traitement humide-sur-humide de matières textiles

(30) Priorität: 04.08.1987 DE 3725831
(43) Veröffentlichungstag der Anmeldung: 08.02.1989
(73) Patentinhaber: Brückner Apparatebau GmbH, D-64711 Erbach (DE)
(72) Erfinder: Koch, Werner, D-6948 Wald-Michelbach (DE)
(74) Vertreter: Tetzner, Volkmar, Dr.-Ing. Dr. jur.

(56) Entgegenhaltungen:
- EP-A- 0 087 391
- WO-A-86/03235

## Beschreibung

Die Erfindung betrifft ein Verfahren (entsprechend dem Oberbegriff des Anspruches 1) sowie eine Vorrichtung (gemäß dem Gattungsbegriff des Anspruches 3) zur kontinuierlichen Naß-in-Naß-Behandlung einer Warenbahn.

Unter einer Naß-in-Naß-Behandlung versteht man einen kontinuierlich ablaufenden Prozeß, bei dem eine Warenbahn, beispielsweise eine Textilbahn, in aufgeschnittener Form, im Strang oder als Schlauch mindestens zwei Bäder bzw. Imprägnierchassis durchläuft.

Um hierbei eine definierte Auftragsmenge von Chemikalien, Weichmachern, Färbeflotten usw. zu erzielen, versucht man, mit Quetschwerken oder Absaugeinrichtungen eine möglichst genaue Feuchtedifferenz in der Warenbahn zu erreichen. Zu diesem Zweck wird die Warenbahn nach einer ersten Naßbehandlung möglichst stark entwässert. Die Warenbahn durchläuft nach der Entwässerung einen Tauchtrog, ein Imprägnierchassis oder eine andere Benetzungseinrichtung, wird mit der entsprechenden Flotte benetzt bzw. getränkt und dann wieder (mit Quetschwerken oder durch Absaugung) auf eine ganz bestimmte Restfeuchte gebracht, die in diesem Falle höher liegen muß als die Feuchte beim Einlauf in die Benetzungseinrichtung. Die Einlauffeuchte kann beispielsweise 100 % und die Auslauffeuchte 130 % betragen.

Die Differenzfeuchte (im angenommenen Beispielsfall somit 30 %) muß durch Nachsatzdosierung in das Behandlungsbad eingebracht werden, wobei in dieser Nachsatzdosierung auch alle für den gewünschten Behandlungsprozeß notwendigen Chemikalien und Präparationen enthalten sein müssen.

Für die Nachsatzdosierung gibt es bisher im wesentlichen zwei Verfahren.

Das erste Verfahren verwendet Rechner oder manuelle Einrichtungen, die das Warengewicht und die Maschinengeschwindigkeit erfassen und dementsprechend die Nachsatzdosierung regeln. Im Hinblick auf die sich ständig ändernden Warenbreiten sowie die Unterschiede in der Zusammensetzung und im Gewicht der jeweiligen Warenart ist dieses Verfahren sehr aufwendig und schwer kontrollierbar.

Das zweite Verfahren arbeitet nach dem Prinzip der Verschleppung. Es wird somit ein möglichst konstantes Flottenniveau aufrechterhalten und die Nachsatzdosierung dementsprechend gesteuert. Bei diesem Verfahren bestehen jedoch zwei gegensätzliche Forderungen, die sich schwer in Einklang bringen lassen.

Zum einen ist eine möglichst geringe Flottenmenge (d. h. ein kleiner Chassisinhalt) erwünscht, um Ein- und Austrag schnell ins Gleichgewicht zu bringen. Die einlaufende Ware bringt beispielsweise 100 % Wasser (Restfeuchte) und ungelöste Präparationen mit sich, die sich zu einem gewissen Teil im Bad lösen und vermischen; gleichzeitig werden aber auch im angenommenen Beispielsfall 130 % ausgetragen. Die 30 % Differenzfeuchte werden nun über eine Niveausteuerung nachgesetzt und enthalten alle für diesen Prozeß benötigten Chemikalien und Präparationen. Es leuchtet ein, daß in diesem Falle eine kleine Flottenmenge, d. h. ein geringer Chassisinhalt, von großem Vorteil ist, da sich nach kurzer Zeit ein Gleichgewicht einstellt (da die auslaufende Ware auch sich ablösenden Schmutz und Wasser verschleppt).

Nun erfolgt andererseits die Nachsatzdosierung bisher stoßweise, indem bei Erreichen des Sollniveaus die Nachsatzdosierung ausgeschaltet und bei Unterschreiten des Sollniveaus wieder eingeschaltet wird. Dadurch ergeben sich mehr oder weniger große Niveaustöße und Konzentrationsschwankungen, da in der Pause, in der nicht dosiert wird, sich das Bad mit eingeschlepptem Wasser verdünnt und im nächsten Moment, wenn wieder dosiert wird, an Konzentration zunimmt. Eine gleichmäßige Behandlung, beispielsweise Imprägnierung, der Warenbahn ist auf diese Weise nicht möglich.

Arbeitet man demgegenüber mit einem höheren Badinhalt, so ergibt sich eine vorteilhafte Pufferwirkung, und die vorstehend genannten Konzentrationsschwankungen treten nicht in ausgeprägtem Maße auf. In diesem Falle sind aber die Niveauunterschiede schwer zu erfassen und die Dosierstöße erfolgen in größeren Abständen. Hierbei ergibt sich der zusätzliche Nachteil, daß sich der Gleichgewichtszustand wesentlich später einstellt und bei Prozeßänderungen mit einer größeren Menge von Abfallflotte gerechnet werden muß.

Durch die EP-A-87 391 ist ein dem Oberbegriff des Anspruches 1 entsprechendes Verfahren (sowie eine dem Oberbegriff des Anspruches 3 entsprechende Vorrichtung) bekannt, bei dem eine zu behandelnde Warenbahn durch wenigstens zwei Teilbäder mit je einem Ausgangsquetschwerk und zugeordneten Niveaureglern zugeführt wird, wobei das erste Teilbad vorzugsweise kleiner ist als das zweite und ein gewünschter Chemikalienauftrag quantitativ im wesentlichen bereits im ersten Bad erreicht werden soll, während des zweite Bad dann im wesentlichen nur noch für eine gleichmäßige Verteilung der Chemikalien sorgt. In diesem Falle wird die Konzentration der Chemikalien im Bad über einen bestimmten Zeitraum mittels Analysiereinrichtungen beobachtet, dann aus der Geschwindigkeit der Konzentrationsänderung die für den gewünschten Chemikalienauftrag erforderliche Konzentration ermittelt und darauf die Konzentration der Chemikalien entsprechend korrigiert. Dazu können alle Bäder mit separaten oder gemeinsamen Analysiereinrichtungen und einem ebensolchen Rechner ausgestattet sein; die Analysiereinrichtungen sind an Umwälzkreisläufe der Bäder angeschlossen und stehen mit dem Rechner in Verbindung, von dem aus sowohl eine mit dem Flottenkreislauf des ersten Teilbades verbundene Dosiereinrichtung, als auch eine direkt in das zweite Bad führende Dosiereinrichtung des Chemikalien-Vorratsbehälters gesteuert werden kann. Das Badniveau in den beiden Teilbädern wird jeweils gesondert über zugeordnete Pegelsonden und Niveauregler geregelt, die steuerungsmäßig mit je einem gesonderten Flottenreservoir in Verbindung stehen.

Der Erfindung liegt die Aufgabe zugrunde, ein Verfahren entsprechend dem Oberbegriff des Anspruches 1 sowie eine Vorrichtung gemäß dem Gattungsbegriff des Anspruches 3 so auszubilden, daß die Badkonzentration mit hoher Genauigkeit konstant gehalten und das Gleichgewicht schnell erreicht wird.

Diese Aufgabe wird erfindungsgemäß durch die kennzeichnenden Merkmale des Anspruches 1 bzw. 3 gelöst.

Zweckmäßige Ausgestaltungen der Erfindung sind Gegenstand der Unteransprüche.

Das erfindungsgemäße Verfahren verbindet damit die Vorteile einer kleinen Flottenmenge, d. h. eines geringen Chassisinhaltes, mit den Vorzügen einer stetig regelnden Nachsatzdosierung. Auf diese Weise wird einerseits zu Beginn eines Behandlungsprozesses der Gleichgewichtszustand schnell erreicht, und es ergibt sich bei Prozeßänderungen nur eine geringe Menge von Abfallflotte. Andererseits gewährleistet die stetig regelnde Nachsatzdosierung die Aufrechterhaltung einer konstanten Badkonzentration und damit einer ausgezeichneten Qualität, insbesondere Gleichmäßigkeit, der Naß-in-Naß-Behandlung.

Ein Ausführungsbeispiel einer Vorrichtung zur Durchführung des erfindungsgemäßen Verfahrens ist in der Zeichnung schematisch veranschaulicht.

Die dargestellte Vorrichtung zur kontinuierlichen Naß-in-Naß-Behandlung einer Warenbahn 1 enthält ein erstes Behandlungsbad 2 und ein zweites Behandlungsbad 3, die von der Warenbahn 1 nacheinander durchsetzt werden. Durch Quetschwalzen 4 wird die Warenbahn 1 nachdem Passieren des Behandlungsbades 2 auf eine gewisse Restfeuchte (beispielsweise 100 %) gebracht, die zugleich die Einlauffeuchte FE der Warenbahn beim Eintritt in das Behandlungsbad 3 darstellt.

Die das Behandlungsbad 3 verlassende Warenbahn 1 wird durch Quetschwalzen 5 auf eine gewisse Restfeuchte (beispielsweise 130 %) gebracht, die damit die Auslauffeuchte FA (bezogen auf das Behandlungsbad 3) darstellt.

Das Behandlungsbad 3 ist mit Flotte 6 gefüllt, deren Niveau durch einen Schwimmer 7 von relativ großem Volumen überwacht wird. Dieser Schwimmer 7 gleicht mechanische Widerstände und Schaumbildung aus und betätigt ein Potentiometer 8, das an eine Einrichtung 9 zum Soll- und Istwertvergleich angeschlossen ist.

Mit der Einrichtung 9 ist ein regelbares Motorventil 10 verbunden, durch das die nachzusetzende Menge an Frischwasser (Pfeil 11) dosiert wird.

Die das Motorventil 10 durchfließende Wassermenge wird durch einen Wasserzähler 12 gemessen, an den ein Mikroprozessor 13 angeschlossen ist. Dieser Mikroprozessor 13 ermittelt die Menge der Zusatzstoffe (Chemikalien, Präparationen usw.), die der jeweiligen Wassermenge beizugeben sind. An den Mikroprozessor 13 sind demgemäß eine Anzahl von Dosierpumpen 14, 15, 16 angeschlossen, die die erforderlichen Mengen an Zusatzstoffen aus Vorratsbehältern 17, 18, 19 in die Wasserleitung 20 einführen, die zu einer Düse 21 führt, über die die Nachsatzdosierung erfolgt.

Um Unterschiede im Verfahren und in der maschinellen Einrichtung zu berücksichtigen, wird im Mikroprozessor 13 ein Faktor f berücksichtigt, der durch den Quotienten von Auslauffeuchte FA und Differenzfeuchte(FA - FE) gebildet wird.

Der Inhalt des Behandlungsbades wird zweckmäßig so klein bemessen, daß durch die Nachsatzdosierung ein vollständiger Flottenaustausch im Behandlungsbad innerhalb von 5 bis 20, vorzugsweise innerhalb von 10 bis 15 Minuten erfolgt. Bei einer Produktion von 1000 kg Ware pro Stunde und einer Feuchtedifferenz von 30 % sollte der Chassis-Inhalt somit nicht mehr als 50 bis 75 l betragen.

## Patentansprüche

1. Verfahren zur kontinuierlichen Naß-in-Naß-Behandlung einer Warenbahn (1), die mit einer bestimmten Einlauffeuchte (FE) in ein mit Flotte gefülltes Behandlungsbad (3) von geringem Inhalt eintritt und dieses Bad mit einer gegenüber der Einlauffeuchte erhöhten Auslauffeuchte (FA) verläßt, wobei zur Aufrechterhaltung des Flottenniveaus im Behandlungsbad (3) mittels eines das Flottenniveau überwachenden Schwimmers (7) über ein regelbares Ventil (10) eine stetig regelnde Nachsatzdosierung von Behandlungsflotte erfolgt, bei der ständig genau die Menge an Behandlungsflotte (6) nachgesetzt wird, die der gerade von der auslaufenden Warenbahn (1) verschleppten Flottenmenge entspricht,
gekennzeichnet durch folgende Verfahrensschritte:
a) die nachfließende Wassermenge wird gemessen und der gewonnene Meßwert einem Mikroprozessor (13) aufgegeben;
b) der Mikroprozessor (13) steuert Dosierpumpen (14, 15, 16), über die der nachfließenden Wassermenge eine der Flottenzusammensetzung entsprechende Menge an Zusatzstoffen zudosiert werden.

2. Verfahren nach Anspruch 1, gekennzeichnet durch Verwendung eines Behandlungsbades (3), dessen Inhalt so bemessen ist, daß durch die Nachsatzdosierung ein vollständiger Flottenaustausch im Behandlungsbad innerhalb von 5 bis 20, vorzugsweise 10 bis 15 Minuten erfolgt.

3. Vorrichtung zur kontinuierlichen Naß-in-Naß-Behandlung einer Warenbahn (1), enthaltend
a) ein Behandlungsbad (3), in das die Warenbahn (1) mit einer bestimmten Einlauffeuchte (FE) eintritt und das sie mit einer gegenüber der Einlauffeuchte erhöhten Auslauffeuchte (FA) verläßt,
b) einen das Flottenniveau überwachenden Schwimmer (7),
c) vom Schwimmer (7) gesteuerte Einrichtungen zur Nachsatzdosierung von Behandlungsflotte (6),
gekennzeichnet durch folgende Elemente der Einrichtungen zur Nachsatzdosierung von Behandlungsflotte:
c1) ein vom Schwimmer (7) betätigtes Potentiometer (8),
c2) eine an das Potentiometer (8) angeschlossene Einrichtung (9) zum Soll- und Istwertvergleich,
c3) ein an die Einrichtung (9) zum Soll- und Istwertvergleich angeschlossenes regelbares Motorventil (10) zur Dosierung der nachzusetzenden Wassermenge,
c4) einen Wasserzähler (12) zur Messung der das Motorventil (10) durchfließenden Wassermenge,
c5) einen an den Wasserzähler (12) angeschlossenen Mikroprozessor (13) zur Ermittlung der Menge der der Wassermenge beizugebenden Zusatzstoffe,
c6) an den Mikroprozessor (13) angeschlossene Dosierpumpen (14, 15, 16) zur Zudosierung der Zusatzstoffe.

## Claims

1. Method of continuous wet-in-wet processing of a length of material (1) which has a certain inlet moisture content (FE) when it enters a treatment bath (3) of low content filled with liquor and leaves this bath with an outlet moisture content (FA) which is higher than the inlet moisture content, and a continuously regulated additional dosaging of treatment liquor is carried out in order to maintain the liquor level in the treatment bath (3) by means of a float (7) which monitors the liquor level and via a controllable valve (10), and in which the quantity of treatment liquor (6) added always corresponds exactly to the quantity of liquor which has just been carried off by the outgoing length of material (1), characterised by the following steps:
a) the quantity of water added is measured and the measurement obtained is fed into a microprocessor (13);
b) the microprocessor (13) controls dosaging pumps (14, 15, 16) by means of which a quantity of additional substances corresponding to the liquor composition is dispensed into the added quantity of water.

2. Method as claimed in claim 1, characterised by the use of a treatment bath (3) the content of which is such that as a result of the additional dosaging a complete liquor change takes place in the treatment bath within 5 to 20, preferably 10 to 15 minutes.

3. Apparatus for continuous wet-in-wet processing of a length of material (1), containing
a) a treatment bath (3) in which the length of material (1) enters with a certain inlet moisture content (FE) and leaves with an outlet moisture content (FA) which is higher than the inlet moisture content,
b) a float (7) which monitors the liquor level,
c) arrangements controlled by the float (7) for additional dosaging of treatment liquor (6),
characterised by the following elements of the arrangements for additional dosaging of treatment liquor:
c1) a potentiometer (8) actuated by the float (7),
c2) an arrangement (9) for comparing the theoretical and actual values which is connected to the potentiometer (8),
c3) a regulable motor valve (10) which is connected to the arrangement (9) for comparing the theoretical and actual values and serves for dosaging of the added quantity of water,
c4) a water meter (12) to measure the quantity of water flowing through the motor valve (10),
c5) a microprocessor (13) connected to the water meter (12) to determine the quantity of additional substances to be added to the quantity of water,
c6) dosaging pumps (14, 15, 16) connected to the microprocessor (13) for dosaging of the additional substances.

## Revendications

1. Procédé de traitement en continu mouillé-au mouillé d'une nappe de produit (1) qui entre avec une humidité d'admission déterminée (FE) dans un bain de traitement (3) rempli de liquide et ayant un faible contenu et qui sort de ce bain avec une humidité de sortie (FA) supérieure à l'humidité d'admission, un flotteur (7) qui contrôle le niveau du liquide assurant un dosage d'alimentation en bain de traitement dont le réglage est continu au moyen d'une soupape réglable (10) afin de conserver le niveau du liquide dans le bain de traitement (3), ledit dosage assurant en permanence l'alimentation précise en la quantité de liquide de traitement (6) qui correspond juste à la quantité de liquide entraînée par la nappe de produit (1) en cours de sortie,
caractérisé par les étapes suivantes :
a) le débit de l'apport d'eau est mesuré et la mesure obtenue est transmise à un microprocesseur (13);
b) le microprocesseur (13) commande des pompes doseuses (14, 15, 16) qui ajoutent au débit de l'apport d'eau une quantité dosée d'additifs qui correspond à la composition du bain.

2. Procédé selon la revendication 1, caractérisé par l'utilisation d'un bain de traitement (3) dont le contenu est dimensionné de manière que le dosage d'alimentation produise un échange total du liquide du bain de traitement en 5 à 20, de préférence en 10 à 15 minutes.

3. Dispositif de traitement en continu mouillé-au mouillé d'une nappe de produit (1), comprenant
a) un bain de traitement (3) dans lequel la nappe de produit (1) entre avec une humidité déterminée d'admission (FE) et le quitte avec une humidité de sortie (FA) supérieure à l'humidité d'admission,
b) un flotteur (7) contrôlant le niveau du bain,
c) des dispositifs de dosage d'alimentation du bain de traitement (6) qui sont commandés par le flotteur (7),
caractérisé par les éléments suivants des dispositifs de dosage d'alimentation du bain de traitement :
c1) un potentiomètre (8) actionné par le flotteur (7),
c2) un dispositif (9) de comparaison d'une grandeur de consigne et d'une grandeur réelle qui est connecté au potentiomètre (8),
c3) une vanne (10) réglable par moteur, reliée au dispositif (9) de comparaison d'une grandeur de consigne et d'une grandeur réelle et destinée au dosage du débit d'eau de réapprovisionnement,
c4) un compteur d'eau (12) destiné à la mesure du débit d'eau passant par la vanne (10) commandée par moteur,
c5) un microprocesseur (13) connecté au compteur d'eau (12) et destiné à la détermination du débit des additifs dont le débit d'eau doit être additionné,
c6) des pompes doseuses (14, 15, 16) raccordées au microprocesseur (13) et destinées à l'addition en quantités dosées des additifs.
